# EUROPÄISCHE PATENTSCHRIFT

(11) **EP 0 826 850 B1**
(45) Veröffentlichungstag und Bekanntmachung des Hinweises auf die Patenterteilung: **06.05.2004**
(21) Anmeldenummer: 97113722.9
(22) Anmeldetag: 08.08.1997
(51) Int. Cl.: E04F 13/08

(54) **Fassadenunterkonstruktion**
Façade load-supporting means
Elément porteur pour façade

(30) Priorität: 31.08.1996 DE 29615166 U
(43) Veröffentlichungstag der Anmeldung: 04.03.1998
(73) Patentinhaber: Houben, Dietmar, D-42107 Wuppertal (DE)
(72) Erfinder: Houben, Dietmar, D-42107 Wuppertal (DE)
(74) Vertreter: Selting, Günther, Dipl.-Ing.

(56) Entgegenhaltungen:
- EP-A- 0 348 853
- EP-A- 0 609 631
- WO-A-96/24732
- DE-A- 1 911 070

## Beschreibung

Die Erfindung betrifft eine Fassadenunterkonstruktion mit mindestens einem an einer Wand zu befestigenden Wandhalter und mindestens einem mit einem Tragprofil verbindbaren Tragprofilhalter.

Aus EP 0 348 853 B2 ist eine Fassadenunterkonstruktion bekannt, bei der ein Wandhalter und ein Tragprofilhalter mit Langlöchern gegeneinandergesetzt und durch eine Schraube miteinander verspannt sind. An dem Tragprofilhalter wird mit einem als Exzenterverschluß ausgebildeten Schnellverschluß das Tragprofil befestigt und gleichzeitig verschiebungssicher festgeklemmt. Auf diese Weise wird das Tragprofil im Abstand von der Wand festgehalten. An den vertikalen Tragprofilen können anschließend Fassadenplatten befestigt werden. Die Langlochverbindung zwischen Wandhalter und Tragprofilhalter dient dazu, einen Tiefenausgleich durchführen zu können, um die Tragprofile im Abstand von der Wand exakt vertikal ausrichten zu können. In der Praxis kommt es vor, daß die Wandabstände der Tragprofile stark variieren, einerseits dadurch, dass die Oberfläche der Gebäudewand nicht exakt vertikal verläuft, und andererseits dadurch, dass unterschiedliche Wandabstände der Tragprofilhalter vorgegeben werden. Wenn der Wandabstand der Tragprofile sehr groß ist, ergeben sich lange Hebelarme, die auf die Wandhalter wirken. Bei sehr schweren Fassadenplatten und großem Wandabstand führt dies dazu, dass die Wandhalter zur vermeidung von Hebelkräften auf den Dübel sehr lang sein müssen. Hinzu kommt, dass aus statischen Gründen die Wandhalter und Tragprofilhalter für unterschiedliche Wandabstände und Fassadenlasten unterschiedlich stark und lang dimensioniert werden müssen, so dass unterschiedliche Typen verfügbar sind, die entsprechend der jeweiligen Fassade ausgewählt werden. Bei großen Lasten und großen Wandabständen werden Wandhalter benötigt, die wegen der erforderlichen Tragfähigkeit und Festigkeit ein sehr großes Gewicht haben müssen, wodurch die Kosten der Fassade beträchtlich erhöht werden. Da eine Langlochverbindung aber nur imstande ist, eine stark begrenzte Verschiebbarkeit des Tragprofilhalters in bezug auf den Wandhalter zu ermöglichen, sind zur Realisierung unterschiedlicher Wandabstände zahlreiche Typen von Wandhaltern erforderlich.

Der Oberbegriff des Patentanspruchs 1 geht aus von einer Fassadenunterkonstruktion, wie sie aus DE 19 11 070 A bekannt ist. Diese Unterkonstruktion weist als Wandhalter eine langgestreckte vertikale Schiene auf. An dem oberen Ende der Schiene ist über ein Gelenk ein horizontaler Haltearm befestigt, dessen Länge teleskopisch verstellbar ist. An dem äußeren Ende des Halterarms wird die Fassade befestigt. Ein diagonaler Stützarm verbindet das äußere Ende des Haltearms mit dem unteren Ende der Schiene. Hier ist ein Langloch vorgesehen, um in Verbindung mit der teleskopartigen Verstellung des horizontalen Haltearmes eine Längenanpassung des schrägen Stützarmes zu ermöglichen. Diese Konstruktion erfordert zur Veränderung des Fassadenabstandes von der tragenden Wand umfangreiche Verstell- und Justagevorgänge.

Der Erfindung liegt die Aufgabe zugrunde, eine Fassadenunterkonstruktion anzugeben, mit der ein weiter Bereich von Wandabständen realisiert werden kann, so dass es möglich ist, die erforderliche Typenvielfalt stark zu reduzieren.

Die Lösung dieser Aufgabe erfolgt erfindungsgemäß mit den im Patentanspruch 1 angegebenen Merkmalen.

Die erfindungsgemäße Fassadenunterkonstruktion weist einen Schwenkarm auf, der an einem Ende gelenkig mit einem Wandhalter und am anderen Ende gelenkig mit einem Tragprofilhalter verbunden ist und der zur Veränderung des Abstandes des Tragprofils von der Wand in unterschiedlichen Schwenkstellungen fixierbar ist. Damit ist es möglich, den Wandabstand des Tragprofiles auf einfache Weise in einem relativ großen Bereich zu verändern. Die Veränderung des Schwenkbereichs erfolgt also nicht durch Verschieben zweier Halter mit Hilfe einer Langlochverbindung, sondern durch entsprechende Einstellung eines um den Wandhalter bewegbaren Schwenkarms. Dadurch kann ein relativ großer Abstandsbereich mit Hilfe desselben Verstellmechanismus realisiert werden, ohne daß unterschiedliche Typen von Verstellmechanismen erforderlich sind. Ein weiterer wesentlicher Vorteil besteht darin, daß die Kraft des Schwenkarms unmittelbar und mit kurzem Hebelarm auf den Wandhalter einwirkt, so daß Dübel, die den Wandhalter an der Wand fixieren, durch das Eigengewicht der Fassade fast ausschließlich auf Scherung beansprucht werden, während in Dübellängsrichtung fast nur Windsogkräfte einwirken. Es ist daher in der Regel möglich, den Wandhalter mit Kunststoffdübeln an der Wand zu befestigen, während andernfalls sehr teure hochbelastbare Metalldübel erforderlich sind.

Ein weiterer Vorteil ergibt sich daraus, daß bei größeren Wandabständen das Gewicht der Haltevorrichtung wesentlich geringer ist als bei den üblichen Haltevorrichtungen, welche in diesem Fall Halter von sehr großer Wandstärke und hoher Lastaufnahmefähigkeit erfordern. Das geringere Gewicht hängt damit zusammen, daß der Schwenkarm durch die Last der Fassade nur zu einem Teil auf Biegung beansprucht wird, im übrigen aber wesentliche Belastungskomponenten als Druckkraft oder Zugkraft aufnimmt und überträgt.

Ferner ist vorgesehen, daß an dem Schwenkarm gelenkig ein Stützarm angreift, der mit einem an dem Tragprofil zu befestigenden Stützhalter verbunden ist. An dem Tragprofil greift sowohl der Tragprofilhalter als auch der Stützhalter an, von denen jeder in Längsrichtung des Tragprofiles verstellbar und fixierbar ist. Der Stützarm bildet zusammen mit dem Stützhalter eine Y-förmige Struktur, wobei der Tragprofilhalter und der Stützhalter einerseits bewirken, daß das Tragprofil in der gewünschten Ausrichtung fixiert wird, und andererseits mit ihrem gegenseitigen Abstand auch die Fixierung des Schwenkarms in der gewünschten Schwenkstellung bewirken.

Die Verbindungsvorrichtung kann so ausgebildet sein, daß Längenänderungen des Tragprofils, z.B. thermische Längenänderungen, kompensiert werden, wobei einige der Verbindungsvorrichtungen als Gleitpunkte und andere als Festpunkte ausgeführt werden. Für Gleitpunkte und für Festpunkte sind die gleichen Konstruktionen verwendbar, die sich lediglich durch die Art ihrer Befestigung bzw. durch den Ort des Eingriffs eines Zapfens in ein Langloch, unterscheiden.

Im folgenden wird unter Bezugnahme auf die Zeichnungen ein Ausführungsbeispiel der Erfindung im Rahmen der Patentansprüche näher erläutert.

Es zeigen:
- Fig. 1: eine Ansicht einer ersten Ausführungsform der Erfindung bei relativ weitem Wandabstand des Tragprofils,
- Fig. 2: die Verbindungsvorrichtung nach Fig. 1 bei relativ engem Wandabstand des Tragprofils, mit zusätzlichem Abstandhalter,
- Fig. 3: eine praktische Ausführung der Verbindungsvorrichtung in perspektivischer Darstellung,
- Fig. 4: einen Vertikalschnitt durch eine Fassadenunterkonstruktion mit Verbindungsvorrichtungen der anhand der Fign. 1-3 beschriebenen Art,

Gemäß Fig. 1 ist an der Wand eines Gebäudes, die beispielsweise aus Beton besteht, eine Verbindungsvorrichtung 11 montiert, welche ein Tragprofil 12 hält, das mit Abstand von der Wand 10 vertikal ausgerichtet ist.

An der Frontseite (in Fig. 1 links) des Tragprofils 12 werden Fassadenplatten befestigt.

Die Verbindungsvorrichtung weist einen Wandhalter 13 auf, der mit Dübeln 14 unmittelbar auf der Frontseite der Wand 10 befestigt wird, sowie einen Tragprofilhalter 15, der mit einer Klemmvorrichtung 16 an dem vertikalen Tragprofil 12 befestigt wird. Zwischen den Haltern 13,15 erstreckt sich ein starrer Schwenkarm 17, der mit dem Wandhalter 13 über ein erstes Gelenk 18 und mit dem Tragprofilhalter 15 über ein zweites Gelenk 19 mit vertikaler Gelenkachse verbunden ist.

In der Mitte der Länge des Schwenkarms 17 befindet sich ein weiteres Gelenk 20, an dem ein Stützarm 21 angreift. Das andere Ende des Stützarmes 21 ist über ein Gelenk 22 mit einem Tragprofilhalter 23 verbunden, welcher mit dem Tragprofil 12 zusammengreift und eine Klemmvorrichtung 24 aufweist, mit der er an dem Tragprofil unverschiebbar fixiert werden kann. Der aus den Teilen 13, 15, 17, 21 und 23 bestehende Wandhalter bildet eine vormontierte Einheit.

Bei der Montage wird zunächst der Wandhalter 13 an der Wand 10 befestigt. Dann werden die Tragprofilhalter 23 und 15 in Eingriff mit dem Tragprofil 12 gebracht und die Klemmvorrichtung 24 des Stützhalters 23 wird gespannt, so daß der Stützhalter 23 an dem Tragprofil 12 fixiert ist. Nun kann das Tragprofil 12 horizontal in Richtung auf die Wand 10 oder in Gegenrichtung bewegt werden. Diese Bewegung ist eine exakt horizontale Parallelbewegung, weil der Stützarm 21 in der Mitte der Länge des Schwenkarmes 17 angreift und eine Länge hat, die gleich der Länge einer Hälfte des Schwenkarmes 17 ist. Bei der Veränderung des Abstandes des Tragprofils 12 von der Wand 10 ändert sich somit die Höhe des Tragprofils 12 nicht. Bei dieser Abstandsveränderung gleitet der Tragprofilhalter 15 entlang des Tragprofils 12. Wenn der gewünschte Abstand erreicht ist, wird auch die Klemmvorrichtung 16 gespannt und dadurch die Y-Form der Verbindungsvorrichtung 11 fixiert. Bei der in Fig. 1 dargestellten Montageart ist die Verbindungsvorrichtung 11 als Gleitpunkt - im Gegensatz zu einem Festpunkt - ausgebildet. Hierzu läuft die Achse des Gelenks 18 durch ein vertikales Langloch 25, auf dessen mittlere Höhe sie eingestellt ist. Dadurch übernimmt der Wandhalter 13 keine Vertikalbelastungen der Fassade, sondern nur horizontal wirkende Kräfte. Ein Fixpunkt, bei dem die Achse des Gelenks 18 am unteren Ende des Langlochs 25 angeordnet ist, befindet sich beispielsweise am oberen Ende des Tragprofiles 12. Durch die Gleitpunkte werden thermische Längenänderungen der Fassade ausgeglichen.

Der Wandabstand, mit dem das Tragprofil 12 montiert wird, wird durch den gegenseitigen Abstand bestimmt, in dem der Tragprofilhalter 15 und der Stützhalter 23 voneinander fixiert werden.

Fig. 2 zeigt die Verbindungsvorrichtung 11 nach Fig. 1, wobei der geringstmögliche Wandabstand eingestellt ist. Die Halter 15 und 23 haben hierbei einen relativ großen gegenseitigen Abstand. Winddruckkräfte, die horizontal in Richtung auf die Wand 10 gegen die Fassade drücken, sind bestrebt, die Halter 15,23 noch weiter auseinander zu drücken, wobei aufgrund der geometrischen Verhältnisse große Kräfte in Längsrichtung des Tragprof iles auf die Halter wirken. Um zu verhindern, daß eine der Klemmvorrichtungen 16,24 überlastet wird, ist an dem Schwenkarm 17 (oder am Stützarm 21) ein Abstandhalter 26 vorgesehen, der in der Minimalstellung der Verbindungsvorrichtung gegen das Tragprofil 12 drückt und dadurch das weitere Auseinanderdrücken der Halter 15,23 verhindert. Der Abstandhalter 26 ist hier als fester Körper ausgebildet, der längs des Schwenkarmes 17 verstellt werden kann. Es ist auch möglich, eine Gewindestange zu verwenden, die in einem Gewinde des Schwenkarms 17 geführt ist und mit ihrem Ende gegen das Tragprofil drückt.

In Fig. 3 ist eine konstruktive Ausführung der Verbindungsvorrichtung 11 in den Einzelheiten dargestellt. Der Schwenkarm 17 besteht hier aus zwei parallelen Trägern 17a,17b und der Stützarm 21 besteht ebenfalls aus zwei parallelen Trägern 21a,21b. Der Wandhalter 13 weist eine Basisplatte 27 auf, in der zwei horizontale Langlöcher 28 für die Befestigungsschrauben sowie zwei vertikale Stege 29a,29b mit den vertikalen Langlöchern 25a,25b für die Achsen des Gelenks 18 vorgesehen sind. Durch diese Doppelstruktur der Stege wird die Steifigkeit in horizontaler und vertikaler Richtung erhöht.

Der Tragprofilhalter 15 und der Stützhalter 23 weisen Profilstücke 30,31 auf, die mit dem Tragprofil 12 zusammengreifen können. Die Profilstücke 30 sind so ausgebildet, daß sie unter Verhakung seitlich an das Tragprofil angesetzt werden können, so daß sie nicht über die gesamte Länge des Tragprofils aufgeschoben werden müssen. Die Profilstücke werden mit der jeweiligen Klemmvorrichtung 16 bzw. 24 gegen Entfernen von der Profilleiste gesichert und sie können durch die Klemmvorrichtung auch gegen Längsverschiebung verklemmt werden. Die Klemmvorrichtungen sind Exzenter-Klemmvorrichtungen, wie sie in EP 0 348 853 B1 beschrieben sind. Auch die Profilleiste greift mit den Profilstücken in ähnlicher Weise zusammen wie dies in dem EP-Patent beschrieben ist.

Während bei dem bisher beschriebenen Ausführungsbeispiel der Wandhalter 13 und der Stützhalter 23 oben und der Tragprofilhalter 15 unten angeordnet sind, zeigt Fig. 4 eine Kombination einer Verbindungsvorrichtung 11 der beschriebenen Art mit einer Verbindungsvorrichtung 11a, die in umgekehrter Weise montiert ist, wobei der Wandhalter 13 und der Stützhalter 23 auf gleicher Höhe unten angeordnet sind, während der Tragprofilhalter 16 darüber angeordnet ist. Auch in dieser Kombination können die Verbindungsvorrichtungen zum Tragen desselben Tragprofils 12 benutzt werden. In Fig. 4 sind zusätzlich die dem Tragprofil 12 vorgesetzten Fassadenplatten 33 erkennbar.

Die Befestigung erfolgt in der Weise, daß zuerst die Klemmvorrichtungen 24 der beiden Stützhalter 23 festgeklemmt werden. Danach wird der Wandabstand des Tragprofiles 12 auf das gewünschte Maß gebracht und schließlich werden auch die Klemmvorrichtungen 16 der zuvor längs des Tragprofiles verschiebbaren Wandhalter 15 festgespannt.

Abweichend von dem beschriebenen Ausführungsbeispiel ist es nicht erforderlich, die Verbindungsvorrichtung mit einer Y-Struktur zu versehen. Sie kann vielmehr auch eine X-Stuktur aufweisen, beispielsweise eine Scherenstruktur, wobei der Stützarm 21 über das Gelenk 20 hinaus fortgesetzt ist und an dem Wandhalter bzw. dem Tragprofil geführt wird.

## Patentansprüche

1. Fassadenunterkonstruktion mit mindestens einem an einer Wand (10) zu befestigenden Wandhalter (13;35) und mindestens einem an einem Tragprofil (12) zu befestigenden Tragprofilhalter (15),
wobei der Wandhalter (13;35) und der Tragprofilhalter (15) jeweils gelenkig mit einem Schwenkarm (17) verbunden sind, welcher zur Veränderung des Abstandes des Tragprofiles (12) von der Wand (10) in unterschiedlichen Schwenkstellungen fixierbar ist,
**dadurch gekennzeichnet,**
**dass** an dem Schwenkarm (17) gelenkig ein Stützarm (21) angreift, der mit einem ebenfalls an dem Tragprofil (12) zu befestigenden Stützhalter (23) verbunden ist.

2. Fassadenunterkonstruktion nach Anspruch 1, **dadurch gekennzeichnet, dass** zur Fixierung der Schwenkstellung des Schwenkarmes (17) der Tragprofilhalter (15) und der Stützhalter (23) an dem Tragprofil (12) in wählbaren Positionen fixierbar sind.

3. Fassadenunterkonstruktion nach Anspruch 1 oder 2, **dadurch gekennzeichnet, dass** zum Ausgleich von Längenänderungen des Tragprofiles (12) der Schwenkarm (17) mit dem Wandhalter (13) oder dem Tragprofilhalter (15) mit vertikalem Spiel zusammengreift.

4. Fassadenunterkonstruktion nach einem der Ansprüche 1-3, **dadurch gekennzeichnet, dass** der Stützarm (21) in der Mitte der Länge des Schwenkarmes (17) angreift und eine Länge hat, die gleich der Länge einer Hälfte des Schwenkarmes (17) ist.

5. Fassadenunterkonstruktion nach einem der Ansprüche 1-4, **dadurch gekennzeichnet, dass** der Schwenkarm (17) oder der Stützarm (21) mit einem gegen das Tragprofil (12) stoßenden, den Mindestabstand des Tragprofils (12) von dem Gelenkpunkt (20) begrenzenden Abstandhalter (26) versehen ist.

## Claims

1. Façade substructure comprising at least one wall holder (13; 35) to be fastened to a wall and at least one supporting profile holder (15) to be mounted on a supporting profile (12),
the wall holder (13; 35) and the supporting profile holder (15) each being hingedly connected with a pivot arm (17) which is adapted to be fixed in different pivot positions for altering the distance of the supporting profile (12) from the wall (10),
**characterized in**
**that** the pivot arm (17) is hingedly engaged by a supporting arm (21) connected with a supporting holder (23) which also is to be mounted on the supporting profile (12).

2. Façade substructure of claim 1, wherein, for the fixing of the pivot position of the pivot arm (17), the supporting profile holder (15) and the supporting holder (23) may be fixed in selectable positions on the supporting profile (12).

3. Façade substructure of claim 1 or 2, wherein, to compensate for variations in the length of the supporting profile (12), the pivot arm (17) cooperates with the wall holder (13) or the supporting profile holder (15) with a vertical clearance.

4. Façade substructure of one of claims 1 to 3, wherein the supporting arm (21) engages the centre of the length of the pivot arm (17) and has a length that is equal to the length of one half of the pivot arm (17).

5. Façade substructure of one of claims 1 to 4, wherein the pivot arm (17) or the supporting arm (21) is provided with a spacer (26) abutting the supporting profile (12) and defining the minimum distance of the supporting profile (12) from the hinge point (20).

## Revendications

1. Elément porteur pour façade comprenant au moins un support mural (13 ; 35) à fixer sur une paroi (10) et au moins un support de profil porteur (15) à fixer sur un profil porteur (12),
le support mural (13 ; 35) et le support de profil porteur (15) étant chacun reliés de manière articulée à un bras pivotant (17) qui peut être fixé dans différentes positions de pivotement afin de modifier l'écart entre le profil porteur (12) et la paroi (10),
**caractérisé en ce que**
un bras d'appui (21) qui est relié à un support d'appui (23) à fixer également sur le profil porteur (12) est en prise de manière articulée sur le bras pivotant (17).

2. Elément porteur pour façade selon la revendication 1, **caractérisé en ce que** le support de profil porteur (15) et le support d'appui (23) peuvent être fixés dans des positions sélectionnables sur le profil porteur (12) afin de régler la position de pivotement du bras pivotant (17).

3. Elément porteur pour façade selon la revendication 1 ou 2, **caractérisé en ce que** le bras pivotant (17) coopère avec un jeu vertical avec le support mural (13) ou le support de profil porteur (15) afin de compenser les modifications de longueur du profil porteur (12).

4. Elément porteur pour façade selon l'une quelconque des revendications 1 à 3, **caractérisé en ce que** le bras d'appui (21) est en prise au milieu de la longueur du bras pivotant (17) et présente une longueur égale à la longueur de la moitié du bras pivotant (17).

5. Elément porteur pour façade selon l'une quelconque des revendications 1 à 4, **caractérisé en ce que** le bras pivotant (17) ou le bras d'appui (21) est doté d'un écarteur (26) butant contre le profil porteur (12) et délimitant l'écart minimum entre le profil porteur (12) et le point d'articulation (20).
